# FASCICULE DE BREVET EUROPEEN

(11) **EP 1 789 339 B1**
(45) Date de publication et mention de la délivrance du brevet: **25.06.2008**
(21) Numéro de dépôt: 05796010.6
(22) Date de dépôt: 10.08.2005
(51) Int. Cl.: B65D 47/28, B44D 3/12

(54) **COUVERCLE DE PRÉCISION À BEC VERSEUR POUR LA FERMETURE DE RÉCIPIENT DE LIQUIDE**
GENAUER DECKEL MIT TÜLLE ZUM VERSCHLIESSEN EINES FLÜSSIGKEITSBEHÄLTERS
ACCURATE LID WITH SPOUT FOR CLOSING A LIQUID CONTAINER

(30) Priorité: 06.09.2004 FR 0409385
(43) Date de publication de la demande: 30.05.2007
(73) Titulaire: Fillon Investissement, 28210 Faverolles (FR)
(72) Inventeur: FAURE, Pierre-Erik, 28000 Chartres (FR); LESIMPLE, Michel, Denis, 23210 Coulombs (FR)
(74) Mandataire: Laget, Jean-Loup
(86) Numéro de dépôt international: PCT/FR2005/002063
(87) Numéro de publication internationale: WO 2006/027450

(56) Documents cités:
- DE-C- 704 203
- FR-A- 2 555 141
- US-B1- 6 290 110

## Description

La présente invention concerne un couvercle de précision à bec verseur pour la fermeture de récipient de liquide, notamment pour la fermeture de pot de peinture

Dans l'application considérée ci-dessus, le bec verseur doit être lui-même fermé par un obturateur pouvant être commandé par un levier afin de découvrir le bec verseur au moment où la peinture doit être versée. Ce bec verseur doit permettre un réglage précis du débit et ensuite pouvoir être refermé immédiatement pour éviter toute évaporation ou séchage de la peinture.

Ce problème des couvercles de fermeture qui doivent à la fois, remplir la fonction de couvercle doseur de précision et de couvercle parfaitement obturateur, a d'ores et déjà été envisagé par le passé comme l'illustre en particulier le brevet FR 2.555.141. Ce document décrit un couvercle de précision à bec verseur pour la fermeture de récipient de liquide du type dans lequel le dessus du couvercle forme un bec verseur à obturateur coulissant sollicité par un ressort du type à épingle à cheveux et commandé en déplacement par un levier d'ouverture pivotant. Des moyens complémentaires sont prévus entre bec verseur et levier pour accroître la force de pression du ressort ainsi sollicité en flexion et en torsion, en vue d'assurer, par l'intermédiaire d'un même ressort, une double action de pression et de refermeture automatique de l'obturateur coulissant, ledit couvercle étant manipulé par l'intermédiaire d'une poignée de préhension.

La combinaison des poussées en torsion et en flexion d'un ressort unique résultant de l'action manuelle sur un levier assure à la fois une résistance progressive à l'ouverture du couvercle coulissant pour un contrôle de précision optimal de la section d'ouverture et une fermeture rapide automatique par relâchement total du levier, tout en exerçant une pression permanente minimale sur le couvercle coulissant pour garantir la meilleure étanchéité. Ce couvercle a donné, jusqu'à présent, entière satisfaction. Toutefois, sa fabrication s'avère complexe et le nombre de pièces intervenant dans sa conception multiplie, pour les utilisateurs, le risque de perte de ces pièces et l'obligation de procéder au remplacement de ces dernières.

Tel est le cas, notamment, de l'axe qui assure une poussée permanente sur les brins du ressort et permet un travail en flexion dudit ressort. Cet axe, qui exerce, lorsqu'il est en place, une pression sur les brins du ressort, ce qui a pour effet d'appliquer l'obturateur coulissant sur le bec verseur et d'appliquer l'extrémité d'une branche du levier dans le fond d'une cavité qui sera décrite ci-après, est engagé dans des boutonnières ouvertes ménagées dans le couvercle. De ce fait, le démontage, par exemple pour son nettoyage, du couvercle, est excessivement simple puisqu'il suffit d'exercer une poussée sur l'axe pour faire sortir les extrémités de l'axe des boutonnières ouvertes, ce qui libère le ressort. Cette procédure, extrêmement simple, amène parfois à la perte de l'axe.

Par ailleurs, la liaison de ce couvercle à un réceptacle est jusqu'à présent obtenue par l'intermédiaire de cames pivotantes, ce qui, à nouveau, augmente le nombre de pièces d'un tel couvercle.

D'autres couvercles moins performants sont également décrits dans les brevets DE-704.203 et US-6.290.110.

Un but de la présente invention est donc de proposer un couvercle du type précité dont la conception permet, tout en conservant les qualités de dosage et de précision de ce couvercle, de simplifier la construction d'un tel couvercle.

A cet effet, l'invention a pour objet un couvercle de précision à bec verseur pour la fermeture de récipient de liquide du type dans lequel le dessus du couvercle forme un bec verseur à obturateur coulissant sollicité par un ressort du type à épingle à cheveux et commandé en déplacement par un levier d'ouverture pivotant, des moyens complémentaires étant prévus entre bec verseur et levier pour accroître la force de pression du ressort ainsi sollicité en flexion et en torsion, en vue d'assurer par l'intermédiaire d'un même ressort une double action de pression et de refermeture automatique de l'obturateur coulissant, ledit couvercle étant manipulé par l'intermédiaire d'une poignée de préhension, caractérisé en ce qu'au moins une partie de la poignée de préhension, les moyens de fixation du couvercle au récipient et les moyens de mise en pression permanente du ressort sont formés d'une seule pièce, en particulier venus de moulage, avec ledit couvercle pour l'obtention d'un couvercle de précision à construction simplifiée.

Le fait de réaliser les moyens de mise en pression permanente du ressort, les moyens de fixation du couvercle au récipient, et au moins une partie de la poignée de préhension sous forme d'éléments venus de moulage avec le couvercle, permet de simplifier grandement la fabrication d'un tel couvercle et de réduire le risque de perte de pièces sans nuire à la simplicité de démontage du ressort.

L'invention sera bien comprise à la lecture de la description suivante d'exemples de réalisation, en référence aux dessins annexés dans lesquels :
la figure 1 représente une vue en perspective d'un ensemble couvercle-récipient à l'état fixé du couvercle au récipient ;
la figure 2 représente une vue 3/4 de dessous d'un couvercle conforme à l'invention ;
la figure 3 représente une vue partielle de dessus d'un couvercle conforme à l'invention, l'ensemble des éléments rapportés ayant été enlevés ;
la figure 4 représente une vue partielle d'un rail et d'un ensemble pot-couvercle à l'état suspendu à l'intérieur du rail ;
les figures 5A à 5C représentent des vues schématiques simplifiées en coupe des moyens de mise en pression permanente du ressort et
les figures 6A et 6B représentent des vues en coupe transversale du couvercle de récipient respectivement en position fermée et ouverte de l'obturateur du bec verseur.

Comme mentionné ci-dessus, le couvercle 1 de l'invention est destiné à la fermeture d'un pot ou autre récipient 3 de liquide. Ce couvercle 1 de précision présente un bec 2 verseur à obturateur 4 coulissant sollicité par un ressort 5 du type à épingle à cheveux. Cet obturateur 4 est commandé en déplacement par un levier 6A, 6B d'ouverture pivotant. Des moyens 7, 8 complémentaires sont prévus entre bec 2 verseur et levier 6A, 6B pour accroître la force de pression du ressort 5, permettant ainsi de solliciter en flexion et en torsion ledit ressort 5. Ainsi, on obtient par l'intermédiaire d'un même ressort 5, une double action de pression et de refermeture automatique de l'obturateur 4 coulissant. Cette combinaison des poussées en torsion et en flexion d'un ressort unique résultant de l'action manuelle sur un levier assure à la fois une résistance progressive à l'ouverture de l'obturateur coulissant pour un contrôle de précision optimale de la section d'ouverture, une fermeture rapide par relâchement total du levier tout en exerçant une pression permanente minimale sur l'obturateur coulissant pour garantir une bonne étanchéité de l'ensemble.

De manière caractéristique à l'invention, les moyens 12 de fixation du couvercle 1 au récipient 3, les moyens 7, 8 de mise en pression permanente du ressort 5 et au moins une partie de la poignée 9 de préhension sont formés d'une seule pièce, en particulier venus de moulage, avec le couvercle 1, pour l'obtention d'un couvercle 1 de précision à construction simplifiée.

Dans les exemples représentés, les moyens de mise en pression permanente du ressort 5, assurant par l'intermédiaire du ressort 5 une pression permanente minimale sur l'obturateur 4 garantissant ainsi une meilleure étanchéité, sont constitués soit d'une double équerre 7, comme l'illustrent les figures 5B et 5C, soit d'un profilé 8 en T, comme l'illustre la figure 5A. Dans les deux premiers cas, ces moyens 7, 8 s'étendent entre les branches sensiblement parallèles du ressort 5 en épingle à cheveux constitué par un ressort à deux branches ou brins. La branche du T ou de l'équerre, horizontale par rapport au couvercle 1, prend appui sur une branche du ressort 5. Ainsi, le ressort 5 exerce un appui par le dessus sur l'obturateur 4 coulissant. Indépendamment de la conception retenue, la branche verticale des moyens de mise en pression est venue de moulage avec le couvercle et s'étend depuis le dessus du couvercle, en faisant saillie de ce dernier, pour ensuite être prolongée d'une branche horizontale destinée à venir exercer par le dessus, sur les brins ou branches du ressort 5, une pression tendant à pousser le ressort 5 en direction du couvercle 2.

Dans les exemples représentés, le levier 6A, 6B de commande en déplacement de l'obturateur 4 coulissant, qui coopère avec le ressort 5, prend appui dans une cavité 13 en forme de V ménagée dans le couvercle 1. Ce levier affecte la forme d'une gâchette dont la branche 6A s'insérant dans la cavité constitue une butée d'appui d'une extrémité du ressort 5 en épingle à deux brins. L'autre extrémité de ce ressort 5 est couplée à l'obturateur 4 coulissant. Les brins dudit ressort 5 sont enroulés sur des axes formés à la jonction des deux branches que forme la gâchette. Lors d'un actionnement du levier dans le sens d'une ouverture de l'obturateur 4 coulissant, les brins du ressort coulissent sous les moyens 7, 8 de mise en pression permanente du ressort, entraînant en déplacement l'obturateur 4 dans le sens d'une ouverture du bec verseur. Ce déplacement de l'obturateur 4 pourrait éventuellement être guidé de manière supplémentaire par l'intermédiaire de glissières ménagées sur la face du dessus du couvercle. Dès que la branche 6B du levier est libérée, le ressort amène l'obturateur 4 coulissant dans une position fermée du verseur. Le fonctionnement de ce levier est analogue dans celui décrit dans le brevet FR 2.555.141.

Le couvercle 1 est fixé au récipient 3 par vissage. En effet, les moyens 12 de fixation du couvercle 1 au récipient 3 sont constitués par un filetage dudit couvercle 1 autorisant un vissage du couvercle 1 sur le récipient 3. A nouveau, il en résulte une simplicité de fabrication de l'ensemble.

De la même manière, au moins une partie de la poignée 9 de préhension est formée d'une seule pièce avec le couvercle. Dans l'exemple représenté, seule la partie supérieure de la poignée, correspondant au départ de poignée, est réalisée d'une seule pièce avec le couvercle. Le reste de la poignée est réalisé sous forme d'une pièce rapportée collée ou couplée mécaniquement au départ de poignée associé au couvercle.

Enfin, le couvercle 1 présente, de part et d'autre de la poignée 9, des ailettes 10 pour la suspension du récipient 3 dans un rail 11 comme cela est illustré à la figure 4. A nouveau, bien évidemment, les ailettes 10 sont réalisées d'une seule pièce avec le couvercle 1. Ces ailettes permettent ainsi, lorsque le rail est pourvu d'une pluralité d'échancrures, d'amener en appui lesdites ailettes contre le bord de l'échancrure assurant ainsi un maintien à l'état suspendu du récipient 3 associé au couvercle 1.

## Revendications

1. Couvercle (1) de précision à bec (2) verseur, pour la fermeture de récipient (3) de liquide, du type dans lequel le dessus du couvercle (1) forme un bec (2) verseur à obturateur (4) coulissant, sollicité par un ressort (5) du type à épingle à cheveux, et commandé en déplacement par un levier (6A, 6B) d'ouverture pivotant, des moyens (7, 8) complémentaires étant prévus entre bec (2) verseur et levier (6A, 6B) pour accroître la force de pression du ressort (5) ainsi sollicité en flexion et en torsion, en vue d'assurer par l'intermédiaire d'un même ressort (5) une double action de pression et de refermeture automatique de l'obturateur (4) coulissant, ledit couvercle (1) étant manipulé par l'intermédiaire d'une poignée (9) de préhension,
**caractérisé en ce qu'**au moins une partie de la poignée (9) de préhension, les moyens (12) de fixation du couvercle (1) au récipient (3) et les moyens (7, 8) de mise en pression permanente du ressort (5) sont formés d'une seule pièce, en particulier venus de moulage, avec ledit couvercle (1) pour l'obtention d'un couvercle (1) de précision à construction simplifiée.

2. Couvercle (1) de précision à bec (2) verseur selon la revendication 1,
**caractérisé en ce que** les moyens (7, 8) de mise en pression permanente du ressort (5), assurant, par l'intermédiaire du ressort (5), une pression permanente minimale sur l'obturateur (4) garantissant une meilleure étanchéité, sont constitués d'une double équerre (7) ou d'un profilé (8) en T s'étendant entre les branches sensiblement parallèles du ressort (5) en épingle, la branche du T ou de l'équerre horizontale, par rapport au couvercle (1), prenant appui sur une branche du ressort (5).

3. Couvercle (1) de précision à bec (2) verseur selon les revendications 1 et 2,
**caractérisé en ce que** les moyens (12) de fixation du couvercle (1) au récipient (3) sont constitués par un filetage dudit couvercle (1) autorisant un vissage du couvercle (1) sur le récipient (3).

4. Couvercle (1) de précision à bec (2) verseur selon l'une des revendications 1 à 3,
**caractérisé en ce que** le levier (6A, 6B) de commande en déplacement de l'obturateur (4) coulissant prend appui dans une cavité (13) en forme de V ménagé dans le couvercle (1), ce levier affectant la forme d'une gâchette dont la branche (6A) s'insérant dans la cavité constitue une butée d'appui d'une extrémité du ressort (5) en épingle à deux brins dont l'autre extrémité est couplée à l'obturateur (4) coulissant, les brins dudit ressort (5) étant enroulés sur des axes formés à la jonction des deux branches que forme la gâchette.

5. Couvercle (1) de précision à bec (2) verseur selon l'une des revendications 1 à 4,
**caractérisé en ce que** le couvercle (1) présente, de part et d'autre de la poignée (9), des ailettes (10) pour la suspension du récipient (3), en particulier dans un rail (11).

## Claims

1. Precision lid (1) with pouring spout (2), for closing a liquid container (3), of the type in which the top of the lid (1) forms a pouring spout (2) with a sliding closure device (4), acted on by a spring (5) of the hairpin type, and controlled movement-wise by a pivoting opening lever (6A, 6B), supplementary means (7, 8) being provided between pouring spout (2) and lever (6A, 6B) in order to increase the pressure of the spring (5) thus acted on flexion-wise and torsion-wise, with a view to providing by means of the same spring (5) a dual action of pressure and automatic reclosure of the sliding closure device (4), said lid (1) being manipulated by means of a gripping handle (9),
**characterised in that** at least part of the gripping handle (9), the means (12) of fixing the lid (1) to the container (3) and the means (7, 8) of putting permanent pressure on the spring (5) are formed in a single piece, in particular moulded in one piece, with said lid (1) for obtaining a precision lid (1) with simplified construction.

2. Precision lid (1) with pouring spout (2) according to Claim 1,
**characterised in that** the means (7, 8) for putting permanent pressure on the spring (5), providing, by means of the spring (5), a minimum permanent pressure on the closure device (4) guaranteeing better sealing, consist of a double right-angle bracket (7) or a T-shaped section (8) extending between the substantially parallel legs of the hairpin spring (5), the leg of the T-piece or right-angle bracket which is horizontal, with respect to the lid (1), resting on one leg of the spring (5).

3. Precision lid (1) with pouring spout (2) according to Claims 1 and 2,
**characterised in that** the means (12) of fixing the lid (1) to the container (3) consist of a thread on said lid (1) permitting screwing of the lid (1) onto the container (3).

4. Precision lid (1) with pouring spout (2) according to one of Claims 1 to 3,
**characterised in that** the lever (6A, 6B) for controlling the movement of the sliding closure device (4) rests in a V-shaped cavity (13) made in the lid (1), this lever taking the form of a trigger the leg (6A) of which fitting in the cavity constitutes a support stop for one end of the two-wire hairpin spring (5) the other end of which is coupled to the sliding closure device (4), the wires of said spring (5) being wound on spindles formed at the junction of the two legs formed by the trigger.

5. Precision lid (1) with pouring spout (2) according to one of Claims 1 to 4,
**characterised in that** the lid (1) has, either side of the handle (9), fins (10) for hanging the container (3), in particular in a rail (11).

## Patentansprüche

1. Präzisionsdeckel (1) mit Tülle (2) zum Verschließen eines Flüssigkeitsbehälters (3), wobei die Oberseite des Deckels eine Tülle (2) mit Schiebeverschluss (4) bildet, der durch eine Haarnadelfeder (5) belastet und durch einen schwenkbar öffnenden Hebel (6A, 6B) bewegungsgesteuert wird, wobei zwischen Tülle (2) und Hebel (6A, 6B) zusätzliche Mittel (7, 8) vorgesehen sind, um die Druckkraft der auf diese Weise biege- und torsionsbelasteten Feder (5) zu erhöhen, um über eine gleiche Feder (5) eine Doppelwirkung eines Drucks und eines automatischen Wiederverschließens des Schiebeverschlusses (4) sicherzustellen, wobei der Deckel (1) über einen Tragegriff (9) betätigt wird, **dadurch gekennzeichnet, dass** mindestens ein Teil des Tragegriffes (9), die Mittel (12) zur Befestigung des Deckels (1) an dem Behälter (3) und die Mittel (7, 8) zur dauerhaften Druckbeaufschlagung der Feder (5) aus einem Stück mit dem Deckel (1) geformt, insbesondere gegossen, sind, um einen einfach aufgebauten Präzisionsdeckel (1) zu erhalten.

2. Präzisionsdeckel (1) mit Tülle (2) nach Anspruch 1, **dadurch gekennzeichnet, dass** die Mittel (7, 8) zur dauerhaften Druckbeaufschlagung der Feder (5), die durch die Feder (5) einen dauerhaften Mindestdruck auf den Verschluss (4) sicherstellen und somit eine bessere Dichtigkeit garantieren, durch einen Doppelwinkel (7) oder ein T-Profil (8) gebildet sind, der bzw. das sich zwischen den im Wesentlichen parallelen Schenkeln der Haarnadelfeder (5) erstreckt, wobei der in Bezug auf den Deckel (1) horizontale Schenkel des T-Profils oder des Winkels an einem Schenkel der Feder (5) zur Anlage kommt.

3. Präzisionsdeckel (1) mit Tülle (2) nach Ansprüchen 1 und 2, **dadurch gekennzeichnet, dass** die Mittel (12) zur Befestigung des Deckels (1) an dem Behälter (3) durch ein Gewinde des Deckels (1) gebildet sind, das ein Verschrauben des Deckels (1) mit dem Behälter (3) erlaubt.

4. Deckel (1) mit Tülle (2) nach einem der Ansprüche 1 bis 3, **dadurch gekennzeichnet, dass** der Hebel (6A, 6B) zur Bewegungssteuerung des Schiebeverschlusses (4) in einem V-förmigen Hohlraum (13) zur Anlage kommt, der in dem Deckel (1) angeordnet ist, wobei der Hebel die Form eines Abzugs hat, dessen Bügel (6A), der sich in den Hohlraum schiebt, einen Anschlag für ein Ende der Haarnadelfeder (5) mit zwei Strängen bildet, deren anderes Ende mit dem Schiebeverschluss (4) verbunden ist, wobei die Stränge der Feder (5) auf Achsen aufgewickelt sind, die an der Verbindung der beiden Bügel, die den Abzug bilden, ausgebildet sind.

5. Deckel (1) mit Tülle (2) nach einem der Ansprüche 1 bis 4, **dadurch gekennzeichnet, dass** der Deckel (1) auf beiden Seiten des Griffes (9) Rippen (10) zum Aufhängen des Behälters (3), insbesondere in einer Schiene (11), aufweist.
